# EUROPÄISCHE PATENTSCHRIFT

(11) **EP 1 313 942 B1**
(45) Veröffentlichungstag und Bekanntmachung des Hinweises auf die Patenterteilung: **28.07.2004**
(21) Anmeldenummer: 01969233.4
(22) Anmeldetag: 21.08.2001
(51) Int. Cl.: F02M 61/18, F02M 61/16

(54) **DRALLSCHEIBE, INSBESONDERE FÜR EINSPRITZVENTILE**
SWIRL PLATE ESPECIALLY FOR FUEL INJECTION VALVES
RONDELLE DE TURBULENCE, NOTAMMENT POUR SOUPAPES D'INJECTION DE CARBURANT

(30) Priorität: 23.08.2000 DE 10041440
(43) Veröffentlichungstag der Anmeldung: 28.05.2003
(73) Patentinhaber: ROBERT BOSCH GMBH, 70442 Stuttgart (DE)
(72) Erfinder: DANTES, Guenter, 71735 Eberdingen (DE); NOWAK, Detlef, 74199 Untergruppenbach (DE); HEYSE, Joerg, 74354 Besigheim (DE)
(86) Internationale Anmeldenummer: PCT/DE2001/003106
(87) Internationale Veröffentlichungsnummer: WO 2002/016758

(56) Entgegenhaltungen:
- DE-A- 19 607 288
- DE-A- 19 637 103
- PATENT ABSTRACTS OF JAPAN vol. 016, no. 242 (M-1259), 3. Juni 1992 (1992-06-03) & JP 04 054272 A (HITACHI LTD;OTHERS: 01), 21. Februar 1992 (1992-02-21)

## Beschreibung

### Stand der Technik

Die Erfindung geht aus von einer Drallscheibe nach der Gattung des Anspruchs 1.

Aus der DE-OS 196 37 103 ist bereits ein elektromagnetisch betätigbares Brennstoffeinspritzventil bekannt, bei dem stromabwärts eines Ventilsitzes drallerzeugende Mittel vorgesehen sind. Die drallerzeugenden Mittel sind derart ausgeformt, dass wenigstens zwei Strömungen des Brennstoffs erzeugbar sind, die radial versetzt zueinander sich gegenseitig ein- bzw. umhüllend verlaufen und einen voneinander abweichenden Richtungssinn haben. Die Anordnung zur Erzeugung des Abspritzstrahls, der sich aus einer inneren und einer äußeren Strömung mit unterschiedlichem Richtungssinn zusammensetzt, ist mit als Leitelementen dienenden Strömungsschaufeln bzw. mehrlagigen Drallaufsätzen auf einer Lochscheibe recht kompliziert und in ihrer Herstellung vergleichsweise aufwendig. Die drallerzeugenden Mittel sind so konzipiert, dass aus dem Brennstoffeinspritzventil entweder ein drallbehafteter Vollkegelstrahl oder ein drallbehafteter Hohlkegelstrahl austritt.

In der DE-OS 196 07 288 wurde bereits die sogenannte Multilayergalvanik zur Herstellung von Lochscheiben, die insbesondere für den Einsatz an Brennstoffeinspritzventilen geeignet sind, ausführlich beschrieben. Dieses Herstellungsprinzip einer Scheibenherstellung durch mehrfaches galvanisches Metallabscheiden verschiedener Strukturen aufeinander, so dass eine einteilige Scheibe vorliegt, soll ausdrücklich zum Offenbarungsgehalt vorliegender Erfindung zählen. Die mikrogalvanische Metallabscheidung in mehreren Ebenen, Lagen bzw. Schichten kann auch zur Herstellung der erfindungsgemäßen Drallscheiben zum Einsatz kommen.

### Vorteile der Erfindung

Die erfindungsgemäße Drallscheibe mit den kennzeichnenden Merkmalen des Anspruchs 1 hat den Vorteil, dass sie auf besonders einfache Art und Weise kostengünstig herstellbar ist. Ein besonderer Vorteil besteht darin, dass die Drallscheiben in reproduzierbarer Weise äußerst präzise in sehr großen Stückzahlen gleichzeitig gefertigt werden können (hohe Batchfähigkeit). Mit der erfindungsgemäßen einteiligen Drallscheibe ist ohne jegliche weitere Zusatzaufsätze oder sonstige Drallerzeugungshilfsmittel eine drallbehaftete Zweistrahligkeit einer Abspritzeinrichtung, insbesondere eines Brennstoffeinspritzventils erzeugbar.

Durch die in den Unteransprüchen aufgeführten Maßnahmen sind vorteilhafte Weiterbildungen und Verbesserungen der im Anspruch 1 angegebenen Drallscheibe möglich.

Besonders vorteilhaft ist es, die Drallscheibe mittels der sogenannten Multilayergalvanik herzustellen. Aufgrund ihrer metallischen Ausbildung sind solche Drallscheiben sehr bruchsicher und gut montierbar, beispielsweise an Einspritzventilen oder anderen Abspritzdüsen von Flüssigkeiten jeglicher Art. Die Anwendung der Multilayergalvanik erlaubt eine extrem große Gestaltungsfreiheit, da die Konturen der Öffnungsbereiche (Einlassbereiche, Drallkanäle, Drallkammer, Auslassöffnungen) in der Drallscheibe frei wählbar sind. Besonders im Vergleich zu Siliziumscheiben, bei denen aufgrund der Kristallachsen erreichbare Konturen streng vorgegeben sind (Pyramidenstümpfe), ist diese flexible Formgebung sehr vorteilhaft.

Das metallische Abscheiden hat besonders im Vergleich zur Herstellung von Siliziumscheiben den Vorteil einer sehr großen Materialvielfalt. Die verschiedensten Metalle mit ihren unterschiedlichen magnetischen Eigenschaften und Härten können bei der zur Herstellung der Drallscheiben verwendeten Mikrogalvanik zum Einsatz kommen.

Besonders vorteilhaft ist es, die Drallscheibe bestehend aus drei Lagen bzw. Schichten aufzubauen, indem zwei oder drei Galvanikschritte zur Metallabscheidung vorgenommen werden. Dabei stellt die stromaufwärtige Schicht eine Deckelschicht dar, die die Drallkammer einer mittleren Drallerzeugungsschicht vollständig abdeckt. Die Drallerzeugungsschicht wird von mehreren Materialbereichen gebildet, die aufgrund ihrer Konturgebung und ihrer geometrischen Lage zueinander die Konturen der Drallkammer und der Drallkanäle vorgeben. Durch den Galvanikprozess werden die einzelnen Schichten ohne Trenn- oder Fügestellen so aufeinander aufgebaut, dass sie durchgehend homogenes Material darstellen. Insofern sind "Schichten" als gedankliches Hilfsmittel zu verstehen.

In vorteilhafter Weise sind in der Drallscheibe wenigstens zwei, aber auch vier oder sechs Drallkanäle vorgesehen, mit denen wenigstens zwei verschiedene Drallrichtungen in dem Brennstoff erzeugt werden. Die Materialbereiche können entsprechend der gewünschten Konturgebung der Drallkanäle sehr unterschiedliche Formen besitzen.

Ein mit einer erfindungsgemäßen Drallscheibe ausgestaltetes Brennstoffeinspritzventil hat den Vorteil, dass mit ihm eine sehr hohe Zerstäubungsgüte eines abzuspritzenden Brennstoffs sowie eine gewünschte Zweistrahlformung für bestimmte Einbauverhältnisse und Brennraumgestaltungen auf sehr einfache Weise erzielt wird. Mit dem Brennstoffeinspritzventil ist also eine drallbehaftete Zweistrahligkeit erzielbar, wobei die beiden Strahläste mit ihrer gegensinnigen Drallrichtung einen Doppelwirbel bilden. Als Konsequenz können an einem Einspritzventil einer Brennkraftmaschine u.a. die Abgasemission der Brennkraftmaschine reduziert und ebenso eine Verringerung des Brennstoffverbrauchs erzielt werden.

Aus den bezüglich der Drallscheiben angeführten Vorteilen sind entsprechende Vorteile für den Einsatz an einem Brennstoffeinspritzventil in logischer Weise herleitbar, da durch die vereinfachte und sehr gut reproduzierbare Herstellungsweise der Drallscheiben gekoppelt mit der hohen Funktionalität der Drallerzeugung im Fluid, hier Brennstoff, für das Brennstoff einspritzventil genauso die Vorteile der hohen Qualität, gleichmäßigen Feinstzerstäubung, hohen Variabilität an Strahlformen und Kostenersparnis vorliegen.

### Zeichnung

Ein Ausführungsbeispiel der Erfindung ist in der Zeichnung vereinfacht dargestellt und in der nachfolgenden Beschreibung näher erläutert. Es zeigen Figur 1 ein mit einer Drallscheibe ausstattbares Brennstoffeinspritzventil im Schnitt, Figur 2 eine Draufsicht auf eine erfindungsgemäße Drallscheibe und Figur 3 einen Schnitt entlang der Linie III-III in Figur 2.

### Beschreibung der Ausführungsbeispiele

Das in der Figur 1 beispielhaft dargestellte elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 zumindest teilweise umgebenen, als Innenpol eines Magnetkreises dienenden, rohrförmigen, weitgehend hohlzylindrischen Kern 2. Das Brennstoffeinspritzventil eignet sich besonders als Hochdruckeinspritzventil zum direkten Einspritzen von Brennstoff in einen Brennraum einer Brennkraftmaschine. Für den Einsatz der erfindungsgemäßen, später näher beschriebenen Drallscheibe stellt ein Einspritzventil (für Benzin- oder Dieselanwendung, für Direkt- oder Saugrohreinspritzung) nur ein wichtiges Anwendungsgebiet dar. Diese Drallscheiben können auch in Tintenstrahldruckern, an Düsen zum Versprühen von Flüssigkeiten jeglicher Art oder bei Inhalatoren zum Einsatz kommen. Zur Erzeugung feiner Sprays mit Drallkomponenten eignen sich die erfindungsgemäßen Drallscheiben ganz allgemein.

Ein beispielsweise gestufter Spulenkörper 3 aus Kunststoff nimmt eine Bewicklung der Magnetspule 1 auf und ermöglicht in Verbindung mit dem Kern 2 und einem ringförmigen, nichtmagnetischen, von der Magnetspule 1 teilweise umgebenen Zwischenteil 4 einen besonders kompakten und kurzen Aufbau des Einspritzventils im Bereich der Magnetspule 1.

In dem Kern 2 ist eine durchgängige Längsöffnung 7 vorgesehen, die sich entlang einer Ventillängsachse 8 erstreckt. Der Kern 2 des Magnetkreises dient auch als Brennstoffeinlassstutzen, wobei die Längsöffnung 7 einen Brennstoffzufuhrkanal darstellt. Mit dem Kern 2 oberhalb der Magnetspule 1 fest verbunden ist ein äußeres metallenes (z. B. ferritisches) Gehäuseteil 14, das als Außenpol bzw. äußeres Leitelement den Magnetkreis schließt und die Magnetspule 1 zumindest in Umfangsrichtung vollständig umgibt. In der Längsöffnung 7 des Kerns 2 ist zulaufseitig ein Brennstofffilter 15 vorgesehen, der für die Herausfiltrierung solcher Brennstoffbestandteile sorgt, die aufgrund ihrer Größe im Einspritzventil Verstopfungen oder Beschädigungen verursachen könnten.

An das obere Gehäuseteil 14 schließt sich dicht und fest ein unteres rohrförmiges Gehäuseteil 18 an, das z. B. ein axial bewegliches Ventilteil bestehend aus einem Anker 19 und einer stangenförmigen Ventilnadel 20 bzw. einen langgestreckten Ventilsitzträger 21 umschließt bzw. aufnimmt. Die beiden Gehäuseteile 14 und 18 sind z. B. mit einer umlaufenden Schweißnaht fest miteinander verbunden. Die Abdichtung zwischen dem Gehäuseteil 18 und dem Ventilsitzträger 21 erfolgt z. B. mittels eines Dichtrings 22.

Mit seinem unteren Ende 25, das auch zugleich den stromabwärtigen Abschluss des gesamten Brennstoffeinspritzventils darstellt, umgibt der Ventilsitzträger 21 ein in einer Durchgangsöffnung 24 eingepasstes scheibenförmiges Ventilsitzelement 26 mit einer sich z.B. stromabwärts kegelstumpfförmig verjüngenden Ventilsitzfläche 27. In der Durchgangsöffnung 24 ist die Ventilnadel 20 angeordnet, die an ihrem stromabwärtigen Ende einen Ventilschließabschnitt 28 aufweist. Dieser beispielsweise sich keglig verjüngende Ventilschließabschnitt 28 wirkt in bekannter Weise mit der Ventilsitzfläche 27 zusammen. Stromabwärts der Ventilsitzfläche 27 folgt dem Ventilsitzelement 26 eine erfindungsgemäße Drallscheibe 30, die beispielsweise mittels Multilayergalvanik hergestellt ist und drei aufeinander abgeschiedene metallische Schichten umfasst.

Die Betätigung des Einspritzventils erfolgt in bekannter Weise z.B. elektromagnetisch. Zur axialen Bewegung der Ventilnadel 20 und damit zum Öffnen entgegen der Federkraft einer in der Längsöffnung 7 des Kerns 2 angeordneten Rückstellfeder 33 bzw. Schließen des Einspritzventils dient der elektromagnetische Kreis mit der Magnetspule 1, dem Kern 2, den Gehäuseteilen 14 und 18 und dem Anker 19. Zur Führung der Ventilnadel 20 während ihrer Axialbewegung mit dem Anker 19 entlang der Ventillängsachse 8 dient einerseits eine im Ventilsitzträger 21 am dem Anker 19 zugewandten Ende vorgesehene Führungsöffnung 34 und andererseits ein stromaufwärts des Ventilsitzelements 26 angeordnetes scheibenförmiges Führungselement 35 mit einer maßgenauen Führungsöffnung 36.

Anstelle des elektromagnetischen Kreises kann auch ein anderer erregbarer Aktuator, wie z.B. ein Piezostack, in einem vergleichbaren Brennstoffeinspritzventil verwendet werden bzw. das Betätigen des axial beweglichen Ventilteils durch einen hydraulischen Druck oder Servodruck erfolgen.

Eine in der Längsöffnung 7 des Kerns 2 eingeschobene, eingepresste oder eingeschraubte Einstellhülse 38 dient zur Einstellung der Federvorspannung der über ein Zentrierstück 39 mit ihrer stromaufwärtigen Seite an der Einstellhülse 38 anliegenden Rückstellfeder 33, die sich mit ihrer gegenüberliegenden Seite am Anker 19 abstützt. Im Anker 19 sind ein oder mehrere bohrungsähnliche Strömungskanäle 40 vorgesehen, durch die der Brennstoff von der Längsöffnung 7 im Kern 2 aus über stromabwärts der Strömungskanäle 40 ausgebildete Verbindungskanäle 41 nahe der Führungsöffnung 34 im Ventilsitzträger 21 bis in die Durchgangsöffnung 24 gelangen kann.

Der Hub der Ventilnadel 20 wird durch die Einbaulage des Ventilsitzelements 26 vorgegeben. Eine Endstellung der Ventilnadel 20 ist bei nicht erregter Magnetspule 1 durch die Anlage des Ventilschließabschnitts 28 an der Ventilsitzfläche 27 festgelegt, während sich die andere Endstellung der Ventilnadel 20 bei erregter Magnetspule 1 durch die Anlage des Ankers 19 an der stromabwärtigen Stirnseite des Kerns 2 ergibt.

Die elektrische Kontaktierung der Magnetspule 1 und damit deren Erregung erfolgt über Kontaktelemente 43, die außerhalb des Spulenkörpers 3 mit einer Kunststoffumspritzung 44 versehen sind und weiter als Anschlusskabel 45 verlaufen. Die Kunststoffumspritzung 44 kann sich auch über weitere Bauteile (z. B. Gehäuseteile 14 und 18) des Brennstoffeinspritzventils erstrecken.

Ein erster Absatz 49 in der Durchgangsöffnung 24 dient als Anlagefläche für eine z.B. schraubenförmige Druckfeder 50. Mit einer zweiten Stufe 51 wird ein vergrößerter Einbauraum für die drei scheibenförmigen Elemente 35, 26 und 30 geschaffen. Die die Ventilnadel 20 umhüllende Druckfeder 50 verspannt das Führungselement 35 im Ventilsitzträger 21, da sie mit ihrer dem Absatz 49 gegenüberliegenden Seite gegen das Führungselement 35 drückt. Stromabwärts der Ventilsitzfläche 27 ist im Ventilsitzelement 26 eine Austrittsöffnung 53 eingebracht, durch die der bei geöffnetem Ventil an der Ventilsitzfläche 27 entlangströmende Brennstoff strömt, um nachfolgend in die Drallscheibe 30 einzutreten. Die Drallscheibe 30 liegt beispielsweise in einer Vertiefung 54 eines scheibenförmigen Halteelements 55 vor, wobei das Halteelement 55 fest mit dem Ventilsitzträger 21 z.B. mittels Schweißen, Kleben oder durch Verklemmen verbunden ist. In dem Halteelement 55 ist eine zentrale Auslassöffnung 56 ausgebildet, durch die der nun drallbehaftete Brennstoff zweistrahlig das Brennstoffeinspritzventil verlässt.

Figur 2 zeigt eine Draufsicht auf eine erfindungsgemäße Drallscheibe 30, während Figur 3 einen Schnitt entlang der Linie III-III in Figur 2 zeigt.

Gebildet wird die Drallscheibe 30 aus drei galvanisch aufeinander abgeschiedenen Ebenen, Lagen bzw. Schichten, die somit im eingebauten Zustand axial aufeinander folgen. Bezeichnet werden die drei Schichten der Drallscheibe 30 im folgenden entsprechend ihrer Funktion mit Deckelschicht 60, Drallerzeugungsschicht 61 und Bodenschicht 62. Die obere Deckelschicht 60 weist einen kleineren Außendurchmesser als die Drallerzeugungsschicht 61 auf und diese wiederum einen kleineren Außendurchmesser als die Bodenschicht 62.

Auf diese Weise ist gewährleistet, dass der Brennstoff an der Deckelschicht 60 außen vorbei strömen und so ungehindert in äußere Einlassbereiche 65 von beispielsweise vier Drallkanälen 66 in der mittleren Drallerzeugungsschicht 61 eintreten kann. Pfeile in Figur 2 deuten den Strömungsverlauf an, wobei durch die spezielle Anordnung der Drallkanäle 66 erkennbar wird, dass der Drall im Brennstoff gegensinnig generiert wird.

Die obere Deckelschicht 60 stellt eine geschlossene metallische Schicht dar, die keine Öffnungsbereiche zum Durchströmen aufweist, die jedoch ringförmig umströmt werden kann. In der Drallerzeugungsschicht 61 ist dagegen eine komplexe Öffnungskontur vorgesehen, die über die gesamte axiale Dicke dieser Schicht 61 verläuft. Die Öffnungskontur der mittleren Schicht 61 wird von einer inneren Drallkammer 68 und von einer Vielzahl (z.B. zwei, vier, sechs oder acht) von in die Drallkammer 68 mündenden Drallkanälen 66 gebildet. Bei dem dargestellten Ausführungsbeispiel weist die Drallscheibe 30 vier Drallkanäle 66 auf. Zwei benachbarte Drallkanäle 66a verlaufen parallel zur Drallkammer 68, während zwei andere Drallkanäle 66b um 90° gedreht zu den Drallkanälen 66a verlaufen und direkt sich gegenüberliegend tangential in die Drallkammer 68 münden. Der jeweils auf einer Seite von einer gedachten Symmetrieachse 64 der Drallscheibe 30 über einen Drallkanal 66a und Drallkanal 66b einströmende Brennstoff bildet dabei eine Strömungskomponente, so dass in der Drallkammer 68 zwei gegensinnige Strömungen erzeugt werden. Die beiden Drallkanäle 66b sind beispielsweise mit schaufelförmigen Fortsätzen 67 versehen, um die Strömungen zu einer Auslassöffnung 69 zu leiten.

Während die Drallkammer 68 vollständig von der Deckelschicht 60 überdeckt ist, liegen die Drallkanäle 66 nur teilweise abgedeckt vor, da die der Drallkammer 68 abgewandten äußeren Enden die nach oben hin offenen Einlassbereiche 65 bilden.

Der dem Brennstoff aufgeprägte Drehimpuls bleibt auch in der mittleren Auslassöffnung 69 der unteren Bodenschicht 62 erhalten. Dabei bleiben auch die beiden gegensinnigen Strömungen erhalten, die abgespritzt zwei Strahläste 70 ergeben. Die beiden Strömungen treffen in der Drallkammer 68 kurz vor der Auslassöffnung 69 bzw. in der Auslassöffnung 69 aufeinander. An der unmittelbaren Berührungsstelle drehen die beiden Strömungen gleichgerichtet, so dass sie sich unmittelbar darauffolgend voneinander abstoßen und die gewünschte Zweistrahligkeit verstärkt wird.

Die Weite der z.B. 8-förmigen Auslassöffnung 69 ist deutlich kleiner als die Öffnungsweite der unmittelbar über ihr liegenden Drallkammer 68. Dadurch wird die in der Drallkammer 68 erzeugte Drallintensität verstärkt. Anstelle der einen Auslassöffnung 69 können z.B. auch zwei dicht nebeneinander liegende Auslassöffnungen 69 vorgesehen sein, die letztlich durch einen Steg voneinander getrennt sind. Dann wird aus jeder Auslassöffnung 69 eine Strömung (Strahlast 70) abgegeben, die gegenüber der jeweils anderen Strömung eine gegensinnige Drallrichtung aufweist. Mit dem Abstand der beiden Auslassöffnungen 69 zueinander ist die Strahlform einstellbar.

Die Drallscheibe 30 wird in mehreren metallischen Schichten beispielsweise durch galvanische Abscheidung aufgebaut (Multilayergalvanik). Aufgrund der tiefenlithographischen, galvanotechnischen Herstellung gibt es besondere Merkmale in der Konturgebung, von denen hiermit einige in Kurzform zusammenfassend aufgeführt sind:
- Schichten mit über die Scheibenfläche konstanter Dicke,
- durch die tiefenlithographische Strukturierung weitgehend senkrechte Einschnitte in den Schichten, welche die jeweils durchströmten Hohlräume bilden (fertigungstechnisch bedingte Abweichungen von ca. 3° gegenüber optimal senkrechten Wandungen können auftreten),
- gewünschte Hinterschneidungen und Überdeckungen der Einschnitte durch mehrlagigen Aufbau einzeln strukturierter Metallschichten,
- Einschnitte mit beliebigen, weitgehend achsparallele Wandungen aufweisenden Querschnittsformen,
- einteilige Ausführung der Drallscheibe, da die einzelnen Metallabscheidungen unmittelbar aufeinander erfolgen.

In den folgenden Abschnitten wird nur in Kurzform das Verfahren zur Herstellung der Drallscheiben 30 erläutert. Ausführlich wurden sämtliche Verfahrensschritte der galvanischen Metallabscheidung zur Herstellung einer Lochscheibe bereits in der DE-OS 196 07 288 beschrieben. Charakteristisch für das Verfahren der sukzessiven Anwendung von photolithographischen Schritten (UV-Tiefenlithographie) und anschließender Mikrogalvanik ist, dass es auch in großflächigem Maßstab eine hohe Präzision der Strukturen gewährleistet, so dass es ideal für eine Massenfertigung mit sehr großen Stückzahlen (hohe Batchfähigkeit) einsetzbar ist. Auf einem Nutzen oder Wafer kann eine Vielzahl von Drallscheiben 30 gleichzeitig gefertigt werden.

Ausgangspunkt für das Verfahren ist eine ebene und stabile Trägerplatte, die z. B. aus Metall (Titan, Stahl), Silizium, Glas oder Keramik bestehen kann. Auf die Trägerplatte wird optional zunächst wenigstens eine Hilfsschicht aufgebracht. Dabei handelt es sich beispielsweise um eine Galvanikstartschicht (z. B. TiCuTi, CrCuCr, Ni), die zur elektrischen Leitung für die spätere Mikrogalvanik benötigt wird. Das Aufbringen der Hilfsschicht geschieht z. B. durch Sputtern oder durch stromlose Metallabscheidung. Nach dieser Vorbehandlung der Trägerplatte wird auf die Hilfsschicht ein Photoresist (Photolack) ganzflächig aufgebracht, z.B. aufgewalzt oder aufgeschleudert.

Die Dicke des Photoresists sollte dabei der Dicke der Metallschicht entsprechen, die in dem später folgenden Galvanikprozess realisiert werden soll, also der Dicke der unteren Bodenschicht 62 der Drallscheibe 30. Die Resistschicht kann aus einer oder mehreren Lagen einer fotostrukturierbaren Folie oder einem Flüssigresist (Polyimid, Photolack) bestehen. Falls optional eine Opferschicht in die später erzeugten Lackstrukturen galvanisiert werden soll, ist die Dicke des Photoresists um die Dicke der Opferschicht zu vergrößern. Die zu realisierende Metallstruktur soll mit Hilfe einer photolithographischen Maske invers in dem Photoresist übertragen werden. Eine Möglichkeit besteht darin, den Photoresist direkt über die Maske mittels UV-Belichtung (Leiterplattenbelichter oder Halbleiterbelichter) zu belichten (UV-Tiefenlithographie) und nachfolgend zu entwickeln.

Die letztlich im Photoresist entstehende Negativstruktur zur späteren Schicht 62 der Drallscheibe 30 wird galvanisch mit Metall (z. B. Ni, NiCo, NiFe, NiW, Cu) aufgefüllt (Metallabscheidung). Das Metall legt sich durch das Galvanisieren eng an die Kontur der Negativstruktur an, so dass die vorgegebenen Konturen formtreu in ihm reproduziert werden. Um die Struktur der Drallscheibe 30 zu realisieren, müssen die Schritte ab dem optionalen Aufbringen der Hilfsschicht entsprechend der Anzahl der gewünschten Schichten wiederholt werden, so dass bei einer dreilagigen Drallscheibe 30 zwei (laterales Überwachsen) oder drei Galvanikschritte vorgenommen werden. Für die Schichten einer Drallscheibe 30 können auch unterschiedliche Metalle verwendet werden, die jedoch nur in einem jeweils neuen Galvanikschritt einsetzbar sind.

Nach dem Abscheiden der oberen Deckelschicht 60 wird der verbliebene Photoresist aus den Metallstrukturen durch nasschemisches Strippen herausgelöst. Bei glatten, passivierten Trägerplatten (Substraten) lassen sich die Drallscheiben 30 vom Substrat lösen und vereinzeln. Bei Trägerplatten mit guter Haftung der Drallscheiben 30 wird die Opferschicht selektiv zu Substrat und Drallscheibe 30 weggeätzt, wodurch die Drallscheiben 30 von der Trägerplatte abheben und vereinzelt werden können.

## Patentansprüche

1. Drallscheibe, insbesondere für Einspritzventile, mit einem vollständigen Durchgang für ein Fluid, mit wenigstens einem Einlassbereich (65) und wenigstens einer Auslassöffhung (69), wobei die wenigstens eine Auslassöffnung (69) in einer unteren Bodenschicht (62) eingebracht ist, wobei die Drallscheibe wenigstens zwei Drallkanälen (66) aufweist, die in eine Drallkammer (68) münden, wobei die Drallkammer (68) in einer Drallerzeugungsschicht (61) vorgesehen ist, **dadurch gekennzeichnet, dass** wenigstens zwei Drallkanäle (66, 66b) derart gegeneinander gerichtet sind, dass beim Durchströmen eines Fluids wenigstens zwei gegensinnige Drallströmungen nebeneinander erzeugt werden, die jeweils eigene Strahläste (70) bilden.

2. Drallscheibe nach Anspruch 1, **dadurch gekennzeichnet, dass** vier Drallkanäle (66) vorgesehen sind, von denen zwei Drallkanäle (66a) parallel zueinander verlaufen und zwei andere Drallkanäle (66b) gedreht zu den Drallkanälen (66a) verlaufen und direkt sich gegenüberliegend tangential in die Drallkammer (68) münden.

3. Drallscheibe nach Anspruch 1 oder 2, **dadurch gekennzeichnet, dass** zwei Drallkanäle (66, 66b) schaufelförmig abgerundete Fortsätze (67) aufweisen.

4. Drallscheibe nach einem der vorhergehenden Ansprüche, **dadurch gekennzeichnet, dass** die Auslassöffnung (69) 8-förmig ausgebildet ist.

5. Drallscheibe nach einem der vorhergehenden Ansprüche, **dadurch gekennzeichnet, dass** eine obere Deckelschicht (60) einen kleineren Außendurchmesser als die darunterliegende Drallerzeugungsschicht (61) und die untere Bodenschicht (62) aufweist.

6. Drallscheibe nach einem der vorhergehenden Ansprüche, **dadurch gekennzeichnet, dass** die Schichten der Drallscheibe (30) mittels galvanischer Metallabscheidung unmittelbar haftfest aufeinander aufgebaut sind.

7. Drallscheibe nach Anspruch 1, **dadurch gekennzeichnet, dass** die Drallscheibe (30) stromabwärts eines Ventilsitzes (27) eines Brennstoffeinspritzventils für Brennstoffeinspritzanlagen von Brennkraftmaschinen, insbesondere zum direkten Einspritzen von Brennstoff in einen Brennraum einer Brennkraftmaschine, angeordnet ist.

8. Drallscheibe nach Anspruch 7, **dadurch gekennzeichnet, dass** die Drallscheibe (30) so gestaltet ist, dass in dem sie durchströmenden Brennstoff eine drallbehaftete Zweistrahligkeit generiert wird, wobei aus dem in der Drallscheibe (30) erzeugten Doppelwirbel die beiden Strahläste (70) hervorgehen.

## Claims

1. Swirl disc, in particular for injection valves, with a complete passage for a fluid, with at least one inlet region (65) and with at least one outlet orifice (69), the at least one outlet orifice (69) being introduced in a lower bottom layer (62), the swirl disc having at least two swirl ducts (66) which issue into a swirl chamber (68), the swirl chamber (68) being provided in a swirl generation layer (61), **characterized in that** at least two swirl ducts (66, 66b) are directed in relation to one another in such a way that, when a fluid flows through, at least two opposed swirl flows are generated next to one another, which in each case form specific jet branches (70).

2. Swirl disc according to Claim 1, **characterized in that** four swirl ducts (66) are provided, of which two swirl ducts (66a) run parallel to one another and two other swirl ducts (66b) run so as to be rotated in relation to the swirl ducts (66a) and issue directly opposite one another tangentially into the swirl chamber (68).

3. Swirl disc according to Claim 1 or 2, **characterized in that** two swirl ducts (66, 66b) have extensions (67) rounded in a blade-shaped manner.

4. Swirl disc according to one of the preceding claims, **characterized in that** the outlet orifice (69) is designed in the form of a figure 8.

5. Swirl disc according to one of the preceding claims, **characterized in that** an upper cover layer (60) has a smaller outside diameter than the swirl generation layer (61) lying below it and than within the lower bottom layer (62).

6. Swirl disc according to one of the preceding claims, **characterized in that** the layers of the swirl disc (30) are directly built one onto the other with adhesive force by means of metal electro-deposition.

7. Swirl disc according to Claim 1, **characterized in that** the swirl disc (30) is arranged downstream of a valve seat (27) of a fuel injection valve for fuel injection systems of internal combustion engines, in particular for the direct injection of fuel into a combustion space of an internal combustion engine.

8. Swirl disc according to Claim 7, **characterized in that** the swirl disc (30) is configured in such a way that a swirl-inducing double-jet effect is generated in the fuel flowing through it, the two jet branches (70) emanating from the double vortex generated in the swirl disc (30).

## Revendications

1. Rondelle de turbulence, notamment pour injecteurs de carburant, qui présente un plein passage pour un fluide, au moins une zone d'entrée (65) et au moins une ouverture de sortie (69) pratiquée dans une couche inférieure de fond (69), ainsi qu'au moins deux canaux de turbulence (66) débouchant dans une chambre de turbulence (68) qui est prévue dans une couche génératrice de turbulence (61),
**caractérisée en ce que**
au moins deux canaux de turbulence (66, 66b) sont dirigés l'un par rapport à l'autre de manière que, quand un fluide les traverse, il se produit deux courants turbulents en sens contraires situés côte à côte et qui donnent chacun une branche de jet (70).

2. Rondelle de turbulence selon la revendication 1,
**caractérisée en ce que**
il est prévu quatre canaux de turbulence (66), deux canaux (66a) étant parallèles, tandis que les deux autres canaux (66b) sont tournés par rapport aux précédents et débouchent directement et tangentiellement l'un à l'autre, dans la chambre de turbulence (68).

3. Rondelle de turbulence selon la revendication 1 ou 2,
**caractérisée en ce que**
deux canaux de turbulence (66, 66b) présentent des prolongements en forme de pale.

4. Rondelle de turbulence selon une des revendications précédentes,
**caractérisée en ce que**
l'ouverture de sortie (69) a la forme d'un 8.

5. Rondelle de turbulence selon une des revendications précédentes,
**caractérisée en ce que**
la couche supérieure de couvercle (60) présente un diamètre externe inférieur à ceux de la couche génératrice de turbulence (61) située en dessous et de la couche inférieure de fond (62).

6. Rondelle de turbulence selon une des revendications précédentes,
**caractérisée en ce que**
les couches de la rondelle de turbulence (30) sont, par dépôt électrolytique de métal, réalisées directement adhérentes entre elles.

7. Rondelle de turbulence selon la revendication 1,
**caractérisée en ce que**
elle est montée en aval du siège (27) d'un injecteur d'une installation d'injection de carburant dans un moteur à combustion interne, notamment pour injection directe de carburant dans une chambre de combustion du moteur.

8. Rondelle de turbulence selon la revendication 7,
**caractérisée en ce que**
elle est constituée de manière à engendrer, dans le carburant qui la traverse, une double turbulence faisant que du double tourbillon produit dans la chambre de turbulence sont issues les deux branches de jet (70).
